# EUROPÄISCHE PATENTSCHRIFT

(11) **EP 0 023 493 B1**
(45) Veröffentlichungstag und Bekanntmachung des Hinweises auf die Patenterteilung: **13.04.1983**
(21) Anmeldenummer: 80900140.7
(22) Anmeldetag: 19.01.1980
(51) Int. Cl.: H01H 25/06, H02H 9/06

(54) **MEHRFACH-FUNKTIONSSCHALTER UND SEINE VERWENDUNG**
MULTIPLE FUNCTION SWITCH AND USE THEREOF
INTERRUPTEUR A FONCTIONS MULTIPLES ET SON UTILISATION

(30) Priorität: 07.02.1979 DE 2904542
(43) Veröffentlichungstag der Anmeldung: 11.02.1981
(73) Patentinhaber: Braun Aktiengesellschaft, Frankfurt am Main (DE)
(72) Erfinder: HOFFMANN, Karl-Heinz, D-6393 Wehrheim (DE)
(74) Vertreter: Einsele, Rolf
(86) Internationale Anmeldenummer: DE8000007
(87) Internationale Veröffentlichungsnummer: WO8001736

## Beschreibung

Die Erfindung bezieht sich auf einen Mehrfach-Funktionsschalter für elektrische Geräte des persönlichen Bedarfs, insbesondere für von Hand gehaltene und geführte Geräte wie Round-Styler, Haartrockner oder dergleichen, bei dem ein Betätigungsglied außen am Gehäuse des Geräts angeordnet ist, das sowohl axial verschiebbar als auch um eine im Gehäuse verlaufende Drehachse verdrehbar angeordnet und mit einem Schlitten eines Schiebeglieds mittels eines ersten Übertragungsglieds axial - unverschiebbar, jedoch um die Drehachse des Betätigungsteils schwenkbar verbunden ist, wobei ein zweites Übertragungsglied unverdrehbar, jedoch axial verschieblich mit einem durch eine Drehbewegung betätigbaren Bauteil verbunden ist.

Mehrfach-Funktionsschalter sind in der Technik ganz allgemein gebräuchlich. Bei Kraftwagen wird zum Beispiel vielfach der Schalter, durch den mittels einer Schwenkbewegung eines Schalthebels die Blinkleuchten wechselseitig betätigbar sind, derart ausgebildet, daß durch Kippen des Schalthebels quer zu seiner Schwenkrichtung die Lichthupe und eine akustische Hupe betätigbar sind.

In vielen elektrischen Geräten sind die zu betätigenden Bauteile an verschiedenen Stellen und obendrein dort angeordnet, wo aus Gründen der Haptik ein Betätigungsglied für einen Schalter nicht angebracht werden kann. Deshalb muß die Betätigung der Schalter in solchen Fällen indirekt über Übertragungsglieder erfolgen. Bei Haartrocknern mit rohrförmigen Gehäusen ist es bereits bekannt, das Schalterbetätigungsglied aus haptischen Gründen nahe dem Luftauslaß anzuordnen. Mittels eines aus Draht gebogenen Übertragungsglieds wird ein Schiebeschalter, welcher nahe dem Motor des Haartrockners, also im beträchtlichen Abstand vom Auslaß, angeordnet ist, durch Verschieben des Betätigungsglieds geschaltet. Der Schiebeschalter kann dabei in drei Stellungen gradlinig verschoben werden, wobei in einer Stellung das Gerät ausgeschaltet, in der zweiten Stellung sowohl die Heizung als auch das Gebläse auf volle Leistung geschaltet und in der dritten Stellung die Heizung und das Gebläse mit halber Leitung eingeschaltet sind. Es wäre natürlich wünschenswert, wenn man zum Beispiel die Heizung und das Gebläse eines derartigen Haartrockners durch einen Mehrfach-Funktionsschalter unabhängig voneinander schalten könnte. Dies konnte jedoch bisher nicht verwirklicht werden, da eine kostengünstige Lösung sich bisher nicht anbot.

Ein Mehrfach-Funktionsschalter der eingangs genannten Art ist in der DE-A-2 238 363 beschrieben. Es handelt sich um einen elektrischen Schnurschalter mit einer eine rohrförmige Einführungsöffnung für Kabel aufweisenden Öffnung, bei der das das zylindrische Gehäuse umgreifende Betätigungsglied über ein erstes Übertragungslied mit einem Schiebeschalter und über ein zweites Übertragungsglied mit einem Drehschalter verbunden ist, wobei das erste Übertragungsglied mit dem Betätigungsglied längsverschiebbar und das zweite Übertragungsglied mit dem Betätigungsglied um die Gehäuselängsachse verdrehbar ist. Eine unabhängige Schaltung zweier Funktionen ist hier also möglich. Die Übertragungsglieder nehmen aber im rohrförmigen Gehäuse viel Platz weg, der für weitere Einbauten fehlt.

Der vorliegenden Erfindung liegt nun die Aufgabe zugrunde, einen mittels eines Betätigungsglieds über lange Übertragungsglieder betätigbaren Mehrfachfunktionsschalter für elektrische Handhaartrockner insbesondere Round-Styler zu schaffen, der billig herstellbar ist, dessen Übertragungsglieder wenig Platz im elektrischen Gerät beanspruchen und dessen Betätigungsglied an der Außenwandung des Gerätegehäuses angeordnet sein kann.

Diese Aufgabe wird erfindungsgemäß durch die in den Ansprüchen angegebenen Maßnahmen gelöst.

Durch die erfindungsgemäße Kopplung der beiden Übertragungsglieder verlaufen axial im Gerät zwischen dem Betätigungsglied und dem Schiebeglied sowie vom Schiebeglied zum durch eine Drehbewegung betätigbaren Bauteil nur Stangen, die einerseits wenig Platz wegnehmen und zum anderen so geformt sein können, daß sie im Wege befindliche Einbauteile des Gerätes umgehen.

Es ist auch ein Mehrfach-Funktionsschalter für die Lichtanlage von Kraftfahrzeugen bekannt (US-PS 3 244. 822), bei dem ein erstes Übertragungsglied unverdrehbar, jedoch axial verschiebbar mit dem zweiten Übertragungsglied verbunden ist, wobei das erste Übertragungsglied fest an das Betätigungsglied gekoppelt ist. Dieser bekannte Mehrfach-Funktionsschalter hat den Nachteil, daß das Betätigungsglied in der verlängerten Seelenachse der beiden koaxial zueinander angeordneten Übertragungsglieder angeordnet ist, so daß er sich für den Einbau in einen rohrförmigen Haartrockner nicht eignet, da insbesondere das Betätigungsglied die axiale Luftströmung stören würde.

Mit Vorteil kann man bei einem Round-Styler (Haartrockner mit rohrförmigem Gehäuse) die axiale Verschiebung des Betätigungsglieds zum Steuern der Heizleistung benutzen.

Die Erfindung ist keineswegs auf Mehrfach- Funktionsschalter mit Schiebeschalter und Drehwiderstand beschränkt. Das durch eine Drehbewegung betätigbare Bauteil könnte zum Beispiel auch statt eines Drehwiderstands ein rein mechanisches Bauteil sein, zum Beispiel eine Luftleiteinrichtung, durch die ein Luftstrom eines Round-Stylers mehr oder weniger gebündelt wird. Durch die axiale Verschiebbarkeit des Betätigungsteils könnte auch eine Drosseleinrichtung verstellt werden, so daß ein Luftstrom mehr oder weniger durch das Innere der Rundbürste oder außen herum geleitet wird. Die Verdrehbarkeit des Betätigungsteils müßte dann ausschließlich zum Ein- und Ausschalten des Gerätes und zum Verändern sowohl seiner Heizleistung als auch seiner Gebläseleistung benutzt werden.

Konstruktiv besonders günstig und haptisch vorteilhaft ist ein Betätigungsglied, das ein das Gehäuse des Gerätes vollständig umschließender Schaltring ist.

Die in Anspruch 1 gekennzeichnete vorteilhafte Ausgestaltung der Erfindung ist auch dann besonders günstig, wenn der Drehwiderstand und der Schiebeschalter besonders weit vom Schaltring entfernt im Gerät angeordnet sind, wie dies bei Round-Stylern der Fall ist. Dadurch, daß das zweite Übertragungsglied in die Öse des ersten Übertragungsgliedes greift, erreicht man auf einfache Weise die axiale Verschiebbarkeit beider Übertragungsglieder zueinander, ohne daß sie sich relativ zueinander verdrehen können.

Durch die in Anspruch 2 angegebene vorteilhafte Ausgestaltung der Erfindung vermag das zweite Übertragungsglied das erste Übertragungsglied im Bereich des Schiebeschalters zu haltern.

Konstruktiv besonders günstig ist es, wenn sowohl die Öse als auch das zweite Übertragungsglied quadratischen Querschnitt haben.

Durch die in Anspruch 4 gekennzeichnete Maßnahme ist die Montage eines mit dem erfindungsgemäßen Mehrfach-Funktionsschalter ausgestatteten Gerätes besonders einfach. Die Einbauteile können zusammen mit den Schaltern und den Übertragungsgliedern als Einheit in das Gehäuse des Gerätes montiert werden. Danach ist die Hälfte des Schaltringes mit der Nase auf das Gehäuse zu legen und das erste Übertragungsglied dort einzuhängen. Durch Anfügen der zweiten Hälfte des Schaltringes wird die Montage beendet.

Vorteilhaft ist es, wenn der Schiebeschalter des erfindungsgemäßen Mehrfach-Funktionsschalters vier Schaltstellungen hat. Es ist dann möglich, die erste Schaltstellung für das Ausschalten des Geräts, die zweite Schaltstellung für halbe Leistung des Gebläses und der Heizung, die dritte Schaltstellung für volle Leistung des Gebläses und der Heizung und die vierte Schaltstellung für die volle Gebläseleistung und geringe Heizleistung vorzusehen, so daß die Verdrehbarkeit zum Regeln der Heizleitung innerhalb der durch den Schiebeschalter eingestellten Bereiche dient. Die vierte Schaltstellung hat die Aufgabe, mit dem Round-Styler kalte Luft auf das Haar blasen zu können, um eine geformte Locke zu verfestigen.

Die Erfindung läßt zahlreiche Ausführungsmöglichkeiten zu. Eine davon ist in der Zeichnung dargestellt und wird nachfolgend beschrieben. Es zeigt
Fig. 1 einen Round-Styler im Längsschnitt mit dem erfindungsgemäßen Mehrfach-Funktionsschalter,
Fig. eine Ansicht des luftauslaßseitigen Teils des Round-Stylers gemäß Fig. 1,
Fig. 3 eine schematische Darstellung der funktionell wichtigen Teile des erfindungsgemäßen Mehrfach-Funktionsschalters,
Fig. 4 einen Schnitt entlang der Linie IV-IV gemäß Fig. 3.

Der in der Zeichnung dargestellte Round-Styler hat ein im wesentlichen zylindrisches Gehäuse 1, in dem ein Elektromotor 2 mit einem Axialgebläse 3 angeordnet ist. Des weiteren sind im Gehäuse 1 zwei Leiterplatten 4, 5 angeordnet, welche die elektrischen Bauteile des Round-Stylers und Tragkörper 6 für die elektrische Beheizung haltern. Auf der Leiterplatte 5 sind ein Schiebeschalter 8 und ein Drehwiderstand 9 befestigt. Der Schiebeschalter 8 dient zum An-und Abschalten des Round-Stylers und zum Einschalten bestimmter Leistungsstufen des Gebläses und der Beheizung. Der Drehwiderstand hat die Aufgabe, die Leistung der Beheizung innerhalb von durch den Schiebewiderstand vorgegebenen Grenzen zu steuern. Sowohl der Schiebeschalter 8 als auch der Drehwiderstand 9 sind durch einen Schaltring 10 zu betätigen, der somit das gemeinsame Betätigungsteil für Schiebeschalter 8 und Drehwiderstand 9 darstellt. Aus Montagegründen ist der Schaltring 10 aus zwei zusammensteckbaren Hälften gefertigt.

Der Schaltring 10 umgreift das Gehäuse 1 des Round-Styters vollständig. An seiner Außenseite hat er zur Erhöhung seiner Griffigkeit Noppen 11. Innenseitig befindet sich am Schaltring 10 eine Blattfeder 12, welche mit einem kugelförmigen Vorsprung 13 in kugelförmige Vertiefungen 14 des Gehäuses 1 zu rasten vermag. Diese Vertiefungen 14 sind wie die Zeichnung zeigt in vier Reihen im Gehäuse 1 vorgesehen und nehmen einen Teil des Umfanges des Gehäuses ein. Dadurch kann der Schaltring sowohl axial als auch in Umfangsrichtung von Vertiefung zu Vertiefung rastend verstellt werden.

Der Schaltring 10 hat des weiteren eine durch einen Gehäusedurchbruch 16 in das Innere des Gehäuses 1 ragende Nase 17, in die ein erstes Übertragungsglied 18 ragt, welches den Schaltring 10 mit dem Schiebeschalter 8 verbindet. Ein zweites Übertragungsglied 20 führt vom Drehwiderstand 9 zum Schiebeschalter 8 und ist dort mit dem ersten Übertragungsglied 18 derart gekoppelt, daß die Übertragungsglieder nicht gegenseitig verdreht werden können, jedoch relativ zueinander axial verschiebbar sind. Diese Art der Kopplung wird näher anhand der Figuren 3 und 4 erläutert.

Die Figur 3 zeigt den Schaltring 10 mit seiner Nase 17. Des weiteren ist ein Schaltschlitten 22 des in Figur 1 dargestellten Schiebeschalters 8 abgebildet. Der Schaltschlitten 22 und der Schaltring 10 sind durch das erste Übertragungsglied 18 miteinander verbunden. Hierzu hat das Übertragungsglied 18 einen radial abgebogenen Abschnitt 23, welcher in die Nase 17 greift. Das Übertragungsglied 18 hat an seinem anderen Ende einen weiteren radial abgebogenen Abschnitt 24, welcher zwischen zwei eine Spange bildende Haltearme 25, 26 des Schaltschlittens 22 greift.

Zwischen den Haltearmen 25, 26 bildet der abgebogene Abschnitt 24 eine Öse 27 mit quadratischem Querschnitt. Durch diese Öse 27 sowie durch entsprechende Löcher in den Haltearmen 25, 26 ist das zweite Übertragungsglied 20 gesteckt. Sein Querschnitt ist so bemessen, daß das zweite Übertragungsglied 20 sich nicht in der Öse 27 jedoch in den Löchern der Haltearme 25, 26 drehen kann. Eine Drehachse 28 kennzeichnet die geometrische Linie, um die sich das Betätigungsteil 10 sowie die beiden Übertragungsglieder 18,20 drehen.

Der erfindungsgemäße Mehrfach-Funktionsschalter wirkt wie folgt. Wenn das mit dem Mehrfach-Funktionsschalter ausgestattete Gerät, also im Ausführungsbeispiel der Round-Styler, angeschaltet werden soll, dann ist es erforderlich, den Schaltring 10 in der Zeichnung gesehen nach links zu verschieben. Dadurch verschiebt sich auch das erste Übertragungsglied 18 in der Zeichnung gesehen nach links, so daß die Öse 27 den Schaltschlitten 22 verschiebt und damit der Schiebeschalter 18 betätigt wird. Da die Öse 27 mit Spiel das zweite Übertragungsglied 20 umgreift und auch die Löcher in den Haltearmen 25, 26 Spiel haben, vermag sich das erste Übertragungsglied 18 und der Schaltschlitten 22 auf dem zweiten Übertragungsglied 20 zu verschieben, ohne daß das zweite Übertragungsglied beeinflußt wird.

Wenn der Schaltring 20 verdreht wird, dann dreht sich auch das erste Übertragungsglied 18 um die Achse 28. Da sowohl die Öse 27 als auch das zweite Übertragungsglied 20 quadratischen Querschnitt haben, überträgt sich die Drehbewegung vom ersten auf das zweite Übertragungsglied 20. Dadurch wird der Drehwiderstand 9 verstellt, so daß die von ihm gesteuerte Heizung des Round-Stylers in ihrer Leistung verändert wird.

## Patentansprüche

1. Mehrfach-Funktionsschalter für elektrische Geräte des persönlichen Bedarfs, insbesondere für von Hand gehaltene und geführte Geräte wie Round-Styler, Haartrockner oder dergleichen, bei dem ein Betätigungsglied außen am Gehäuse des Geräts angeordnet ist, das sowohl axial verschiebbar als auch um eine im Gehäuse verlaufende Drehachse verdrehbar angeordnet und mit einem Schlitten eines Schiebeglieds mittels eines ersten Übertragungsglieds axial unverschiebbar, jedoch um die Drehachse des Betätigungsteils schwenkbar verbunden ist, wobei ein zweites Übertragungsglied unverdrehbar, jedoch axial verschieblich mit einem durch eine Drehbewegung betätigbaren Bauteil verbunden ist, dadurch gekennzeichnet, daß das erste Übertragungsglied (18) eine aus Draht gefertigte Stange ist, welche mit einem radial abgebogenen Abschnitt (23) durch einen Gehäusedurchbruch (16) in den Schaltring (10) greift und an ihrem anderen Ende einen weiteren radial abgebogenen Abschnitt (24) hat, welcher eine nicht runde Öse (27) bildet, durch welche das zweite Übertragungsglied (20) gesteckt ist.

2. Mehrfach-Funktionsschalter nach Anspruch 1, dadurch gekennzeichnet, daß die Öse (27) zwischen zwei Haltearmen (25, 26) des Schaltschlittens (22) geführt ist und das zweite Übertragungsglied (20) drehbar durch jeweils ein Loch in den Haltearmen (25, 26), jedoch undrehbar durch die dazwischenliegende Öse (27) gesteckt ist.

3. Mehrfach-Funktionsschalter nach Anspruch 1 oder 2, dadurch gekennzeichnet, daß die Öse (27) und das zweite Übertragungsglied (20) quadratischen Querschnitt haben.

4. Mehrfach-Funktionsschalter nach Anspruch 1 oder einem der folgenden, dadurch gekennzeichnet, daß der Schaltring (10) aus zwei zusammensteckbaren Hälften gebildet ist und mit einer Nase (17) zur Aufnahme des abgebogenen Abschnittes (23) des ersten Übertragungsgliedes (18) durch den Gehäusedurchbruch (16) in das Innere des Gehäuses (1) ragt.

5. Round-Styler mit einem Mehrfach-Funktionsschalter gemäß den vorangehenden Ansprüchen.

## Claims

1. Multiple function switch for electrical appliances for personal use, particularly handheld and hand-guided appliances such as round stylers, hairdryers and the like, in which an actuating member is located on the outside of the appliance casing, which is both axially displaceable and rotatably arranged about a rotation axis in the casing and is axially non-displaceably connected to a slide of a slider by means of a first transmission element, but is pivotable about the rotation axis of the actuating member, whilst a second transmission element is non-rotatably, but axially displaceably connected to a component operable by a rotary movement, characterized in that the first transmission element (18) is a bar made from wire which with a radially bent portion (23) passes through an opening (16) in the casing into switching ring (10) and has at its other end a further radially bent portion (24) forming a non-circular loop (27) through which is passed the second transmission element (20).

2. Multiple function switch according to claim 1, characterized in that the loop (27) is guided between two holding arms (25, 26) of slide (22) and the second transmission element (20) is passed in rotatable manner through a hole in each of the arms (25, 26) and in non-rotatable manner through the intermediate loop (27).

3. Multiple function switch according claims 1 or 2, characterized in that the loop (27) and the second transmission element (20) have a square cross-section.

4. Multiple function switch according to claim 1 or one of the following claims, characterized in that the switching ring (10) comprises two assemblable halves and by means of a projection (17) for receiving the downwardly bent portion (23) of the first transmission element (18) projects through the casing opening (16) into the interior of casing (1).

5. Round styler with a multiple function switch according to the preceding claims.

## Revendications

1. Interrupteur à fonctions multiples pour appareils électriques à usage personnel, et en particulier pour appareils tenus et déplacés à la main, tels que brosses soufflantes rondes, sèchecheveux ou appareils similaires, dans lequel un élément de commande, disposé sur l'extérieur du corps, est mobile axialement, tourne autour d'un axe de rotation situé dans le corps et est relié par un premier élément de transmission au curseur d'un élément de translation, avec blocage axial mais pivotement autour de l'axe de rotation de l'élément de commande, un second élément de transmission étant relié à une pièce actionnée par un mouvement de rotation, avec mobilité axiale mais blocage en rotation, ledit interrupteur étant caractérisé en ce que le premier élément de transmission (18) est une tige réalisée en fil, dont un segment (23) replié radialement s'engage dans la bague de commutation (10) à travers une ouverture (16) cu corps, et dont l'autre extrémité présente un segment replié radialement, qui forme un anneau (27) non circulaire, dans lequel est engagé le second élément de transmission (20).

2. Interrupteur à fonctions multiples selon revendication 1, caractérisé en ce que l'anneau (27) est guidé entre deux bras de fixation (25, 26) du curseur de commutation (22) et le second élément de transmission (20) traverse en rotation un trou de chacun des bras de fixation (25, 26), mais avec blocage en rotation dans l'anneau (27) disposé entre eux.

3. Interrupteur à functions multiples selon une des revendications 1 ou 2, caractérisé en ce que l'anneau (27) et le second élément de transmission (20) présentent une section carrée.

4. Interrupteur à fonctions multiples selon une quelconque des revendications 1 à 3, caractérisé en ce que la bague de commutation (10) est constituée par deux moitiés embrochables et comporte un bossage (17) servant de logement au segment replié (23) du premier élément de transmission (18) et pénétrant à l'intérieur du corps (1) par l'ouverture (16) de ce dernier.

5. Brosse soufflante ronde équipée d'un interrupteur à fonctions multiples selon une quelconque des revendications 1 à 4.
